# EUROPÄISCHE PATENTSCHRIFT

(11) **EP 3 083 441 B1**
(45) Veröffentlichungstag und Bekanntmachung des Hinweises auf die Patenterteilung: **27.09.2023**
(21) Anmeldenummer: 14866793.4
(22) Anmeldetag: 15.12.2014
(51) Int. Cl.: B65D 75/58, A47K 5/12, B65D 41/02

(54) **BEHÄLTER**
CONTAINER
CONTENANT

(30) Priorität: 20.12.2013 AT 9762013
(43) Veröffentlichungstag der Anmeldung: 26.10.2016
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofmann Patentanwälte - Innsbruck
(86) Internationale Anmeldenummer: PCT/AT2014/000223
(87) Internationale Veröffentlichungsnummer: WO 2015/089532

(56) Entgegenhaltungen:
- EP-A1- 1 118 301
- EP-A1- 1 719 441
- CH-A- 264 561
- US-A- 4 570 827
- US-A1- 2009 272 752
- US-B1- 6 212 721

## Beschreibung

Die Erfindung betrifft einen Behälter mit einer an einem Stutzen vorgesehenen Öffnung und mit einem durch Verschieben des Behälters in eine Schieberichtung entfernbaren Verschluss, wobei am Stutzen zumindest ein Führungselement vorgesehen ist, an bzw. in dem der Verschluss relativ zum Behälter verschiebbar ist. Die Erfindung betrifft weiters auch ein Spendesystem für ein fließfähiges Produkt, mit mindestens einem mit einer Behälteraufnahme versehenen Spender und mit mindestens einem das fließfähige Produkt enthaltenden Behälter. Ein Behälter und ein Spendesystem dieser Art sind beispielsweise in der WO 95/09111 oder der WO 2008/089500 beschrieben. Der Spender dient zur Abgabe von flüssigen oder cremigen Produkten, insbesondere im Sanitär- und Hygienebereich, wie zum Beispiel Seife, Desinfektionsmittel, Creme, etc. Dokument US2009272752 (WO2008089500) offenbart einen Behälter gemäß dem Oberbegriff des Anspruchs 1.

Ein Behälter kann in einen Spender eingesetzt werden, wenn der die Öffnung umgebende Bereich des Behälters mit der Behälteraufnahme des Spenders kompatibel ist. Dies ist somit Voraussetzung, um den Behälter überhaupt verwenden zu können, hat aber den Nachteil, dass alle gleich ausgebildeten Behälter bzw. zumindest alle Behälter mit rund um die Öffnung gleich ausgebildeten Bereichen eingesetzt werden können, ohne dass ein Behälter mit falschem Inhalt auffällig ist. Dieses Zusammenpassen wird auch als Codierung bezeichnet, wobei sich verschiedene Codiergrade festlegen lassen, die sich aus der Anzahl der zusammenwirkenden Codierelemente ergeben.

Der im Stand der Technik beschriebene Behälter weist einen Behälterhals bzw. Stutzen auf, von dem beidseitig je ein Steg einer Schiebeführung parallel zur Stirnfläche absteht, und auf den als Verschluss ein klammerähnlicher C-förmiger Teil aufgeschoben wird, der die Stege hintergreift. Die Behälteraufnahme am Spender ist daher gleich wie der Verschluss ausgebildet, das heißt, die vom Stutzen abstehenden Stege werden hintergriffen. Dies erleichtert den Wechsel des Behälters, da ein neuer Behälter an die Behälteraufnahme angesetzt und in sie eingeschoben werden kann, ohne dass der Verschluss zuvor abgenommen werden muss. Dies ist vor allem von Vorteil, da der Behälter Kopf stehend eingesetzt wird, da der Inhalt nicht ausfließen kann bzw. keine zusätzlichen Maßnahmen notwendig sind, dies zu verhindern. Sobald der Verschluss an der Behälteraufnahme anliegt, kann der Behälter verschoben werden und die Stege des Stutzens gleiten in Nuten der Behälteraufnahme, wobei letztlich der Verschluss freigegeben wird und lose vor der Behälteraufnahme liegt.

Da es aber gewünscht oder auch erforderlich ist, bestimmte Spender nur mit bestimmten Behältern zu befüllen, hat es sich die Erfindung zur Aufgabe gestellt, Behälter und ein Spendesystem zu schaffen, die einen Schiebeverschluss und über den Eingriff der Schiebeführungselemente hinausgehende Codierungen aufweisen, die das Einsetzen falscher Behälter verhindern. Erfindungsgemäß wird dies am Behälter dadurch möglich, dass an der mit dem Stutzen versehenen Seite des Behälters zumindest ein in Schieberichtung des Behälters nach vorne ragender Vorsprung und/oder zumindest eine nach vorne offene Freistellung ausgebildet ist. Hiezu passend ist an der Behälteraufnahme ein jeweils zum Vorsprung oder zur Freistellung an der mit dem Stutzen versehenen Seite des Behälters passender Rücksprung oder Vorsprung ausgebildet. Beim Einschieben des Behälters greifen somit Vorsprung und Rücksprung bzw. Freistellung und Vorsprung ineinander.

Nur auf diese Weise kommen die Öffnungen im Stutzen des Behälters und der Behälteraufnahme des Spenders zur Deckung, sodass der Inhalt in den Spender abfließen kann. Ohne eine gegenseitige Eingriffsmöglichkeit würde der Behälter nur über eine kleine Länge in die Behälteraufnahme eingeschoben werden können, wobei dies dadurch erkennbar ist, dass der Behälter sich nicht zu entleeren beginnt und der Verschluss noch am Stutzen hängt, da er ebenfalls nur über die genannte zu geringe Länge ausgeschoben ist.

An jeder geeigneten Stelle der mit dem Stutzen versehenen Seite des Behälters sind Vorsprünge oder Freistellungen möglich, bevorzugt ist dabei vorgesehen, dass zumindest ein Vorsprung und/oder zumindest eine Freistellung am Stutzen vorgesehen sind.

Weist der Stutzen beidseitig abstehende Stege als Führungselemente auf, so ist in einer bevorzugten Ausführung vorgesehen, dass einer der beiden Stege unter Ausbildung der Freistellung verkürzt ist.

Je nach Größe und Art der Freistellung kann es von Vorteil sein, zumindest eine über eine Sollbruchstelle am Stutzen hängende Lasche zur Bildung der Freistellung auszubrechen, beispielsweise um eine Behältercodierung nach der Füllung mit dem Medium zu präzisieren.

ist am Behälter nur eine Freistellung vorgesehen, so ist eine Verdrehung des Behälters um 180° nicht möglich. Dies kann von Bedeutung sein, wenn etwa eine Beschriftung des eingesetzten Behälters lesbar sein soll. Wenn hingegen eine bestimmte Position des Behälters in der Spenderaufnahme unwichtig ist, so können im Stutzen zwei um 180° verdrehte Freistellungen vorgesehen sein. Das Einsetzen des Behälters wird dadurch etwas vereinfacht.

Sind Behälter und Stutzen quadratisch, so kann der Stutzen auch mit vier abstehenden Stegen bzw. vier Freistellungen versehen sein. Auch eine Anordnung der Codierungselemente in verschiedenen Ebenen parallel zur Schieberichtung des Behälters, insbesondere übereinander ist denkbar, wodurch sich die Kombinationsmöglichkeiten der Codierung wesentlich erhöhen.

Wie erwähnt ist die Anordnung von Vorsprüngen und Einstellungen nicht auf den Stutzen beschränkt. Es ist daher in einer weiteren bevorzugten Ausführung zumindest ein Vorsprung und/oder zumindest eine Freistellung an zumindest einem hochstehenden Steg einer den Stutzen tragenden U-förmigen Verstärkungsplatte des Behälters vorgesehen, die den Behälter an gegenüberliegenden Kanten umgreift. Wenn sich der Steg der Verstärkungsplatte senkrecht zur Schieberichtung erstreckt, so ist bevorzugt eine Freistellung als Loch im Steg ausgebildet.

In einer weiteren bevorzugten Ausführung ist vorgesehen, dass die Führungselemente und der Rücksprung und/oder der Vorsprung der Behälteraufnahme an einem tauschbaren Einsatzstück vorgesehen sind, das in einer Abdeckplatte des Unterteils des Spenders gehalten ist.

Die wesentlichen Bauteile des Spenders bleiben daher gleich, unabhängig davon, ob der Vorsprung und/oder die Freistellung im Stutzen mittig oder außermittig vorgesehen sind, da die zum Behälter passende Behälteraufnahme gewählt und in die Abdeckplatte eingesetzt werden kann. Die Behälteraufnahme ist gegenüber dem davor liegenden Bereich der Abdeckplatte um die Dicke des Verschlusses erhöht, um den Behälterstutzen hindemisfrei in die Behälteraufnahme einschieben zu können. Die Behälteraufnahme ist zusätzlich bevorzugt mit einer Anschrägung der Vorderkante versehen, um Ungenauigkeiten zu korrigieren.

Eine weitere bevorzugte Ausführung sieht vor, dass für das Einsetzen des Behälters in den Spender ein im Wesentlichen L-förmiger Weg festgelegt ist, dessen erster Wegabschnitt sich quer bzw. senkrecht zur Schieberichtung erstreckt und insbesondere in einer Vertiefung der Abdeckplatte vor der Behälteraufnahme endet. Dabei sind für den ersten Wegabschnitt zwei Möglichkeiten denkbar. In einer ersten Variante erstreckt sich die L-Form insgesamt parallel zur Ebne der Behälteröffnung, sodass der verschlossene Behälter zuerst seitlich am Spender angesetzt und bis vor die Behälteraufnahme verschoben werden kann, und anschließend in Schieberichtung gedrückt wird, wobei der Stutzen sich in die Behälteraufnahme schiebt und der Verschluss davor liegen bleibt. Wenn er nicht nur in der Schieberichtung des Behälters sondern auch entgegengesetzt dazu an der Abdeckplatte blockiert ist, schiebt sich der Verschluss beim Behälterwechsel wieder auf den Stutzen auf, sodass der wieder verschlossene Behälter seitlich herausgeschoben werden kann.

In der zweiten Variante verläuft der erste Wegabschnitt von oben nach unten, insbesondere vertikal oder schräg nach hinten.

In beiden Fällen stellt der Ort vor der Behälteraufnahme ein formschlüssiges Depot für den Verschluss dar, das mit der Behälteraufnahme fluchtet.

Die Abdeckplatte stellt bevorzugt eine obere Abdeckung eines Sammelraumes für das zu spendende Produkt dar, etwa eines Zwischenbehälters, einer Pumpeneinlasskammer oder dergleichen. Zumindest ein Vorsprung ist daher bevorzugt so ausgebildet, dass durch eine Entfernung des Vorsprungs, etwa um einen nicht korrelierenden Behälter einzuschieben, ein Loch in den Sammelraum geöffnet wird und der Spender dadurch undicht wird.

Weiters ist eine Ausführung denkbar, in der in einer Freistellung des Stutzens des Behälters eine Sperre gegen den Durchfluss des Mediums vorgesehen ist, die nur geöffnet wird, wenn ein entsprechender Vorsprung der Behälteraufnahme ausreichend in diese Freistellung eindringen kann.

Weitere Vorteile und Besonderheiten ergeben sich aus den vorstehend nicht wiederholten Unteransprüchen und der nachfolgenden Figurenbeschreibung.

Nachstehend wird nun die Erfindung anhand der Figuren der beiliegenden Zeichnung näher beschrieben, ohne darauf beschränkt zu sein. Es zeigen:
- Fig. 1: eine Schrägansicht eines verschlossenen Behälters nach dem Stand der Technik,
- Fig. 2: einen Schnitt durch den obersten Bereich des Behälters nach Fig. 1,
- Fig. 3 und 4: den obersten Bereich des kopfstehenden Behälters im Schnitt nach Fig. 2 in Gegenüberstellung bzw. Verbindung mit einer Behälteraufnahme eines Spenders,
- Fig. 5: eine Schrägansicht des obersten Bereiches einer ersten erfindungsgemäßen Ausführungsform eines Behälters in Verwendungslage, ohne Verschluss,
- Fig. 6: die zum Behälter nach Fig. 5 passende Behälteraufnahme eines Spenders,
- Fig. 7: einen horizontalen Schnitt durch die Behälteraufnahme von Fig. 6 mit eingesetztem Behälter,
- Fig. 8: einen Schnitt nach der Linie VIII-VIII der Fig. 7.
- Fig. 9 und 10: Darstellungen entsprechend Fig. 7 und Fig. 8 mit einem Behälter nach dem Stand der Technik ohne Freistellung,
- Fig. 11: eine Schrägansicht des obersten Bereiches einer zweiten erfindungsgemäßen Ausführungsform eines Behälters in Verwendungslage, ohne Verschluss,
- Fig. 12: die zum Behälter nach Fig. 11 passende Behälteraufnahme eines Spenders,
- Fig. 13: einen horizontalen Schnitt durch die Behälteraufnahme von Fig. 12 mit eingesetztem Behälter,
- Fig. 14: einen Schnitt nach der Linie XIV-XIV der Fig. 13,
- Fig. 15 und 16: Darstellungen entsprechend Fig. 13 und Fig. 14 mit einem Behälter nach dem Stand der Technik ohne Freistellung
- Fig. 17 und 18: Schrägansichten der obersten Bereiche einer dritten und vierten erfindungsgemäßen Ausführungsform eines Behälters, jeweils ohne Verschluss,
- Fig. 19: eine schematische Schrägansicht einer ersten Ausführung des Spenders für Seife oder dergleichen,
- Fig. 20: eine Schrägansicht des obersten Bereiches einer fünften und sechsten erfindungsgemäßen Ausführungsform eines Behälters, eingesetzt in ein Einsatzstück des Spenders,
- Fig. 21: einen horizontalen Schnitt nach der Linie XXI-XXI in Fig. 22,
- Fig. 22: eine Vorderansicht der in Fig. 20 gezeigten Elemente,
- Fig. 23: eine Schrägansicht einer siebten Ausführungsform eines Behälters mit Verschluss,
- Fig. 24: einen Schnitt durch den obersten Bereich des Behälters nach Fig. 25,
- Fig. 25: eine schematische Schrägansicht einer zweiten Ausführung des Spenders für Seife oder dergleichen,
- Fig. 26: einen Schnitt gemäß Fig. 8 oder 14 durch die Behälteraufnahme mit einem geöffneten Behälter nach Fig. 25,
- Fig. 27: eine Schrägansicht einer ersten Ausführung eines Unterteils des Spenders nach Fig. 25,
- Fig. 28: eine Schrägansicht einer zweiten Ausführung eines Unterteils des Spenders nach Fig. 25,
- Fig. 29: eine Draufsicht auf die Ausführung nach Fig. 28 mit einem im Depot liegenden Verschluss, ohne Behälter,
- Fig. 30: einen Ausschnitt aus der Schrägansicht einer dritten Ausführung eines Unterteils des Spenders nach Fig. 25,
- Fig. 31 und 32: Verschluss und Draufsicht auf eine dritte Ausführung eines Unterteils des Spenders nach Fig. 25, mit im Depot liegendem Verschluss, ohne Behälter,
- Fig. 33 und 34: Verschluss und Draufsicht auf eine vierte Ausführung eines Unterteils des Spenders nach Fig. 25, mit im Depot liegendem Verschluss, ohne Behälter, und
- Fig. 35 und 36: Verschluss und Draufsicht auf eine fünfte Ausführung eines Unterteils des Spenders nach Fig. 25, mit im Depot liegendem Verschluss, ohne Behälter.

Ein Behälter 1 aus weichem flexiblem Material, beispielsweise aus dünner Kunststofffolie, ist etwa quaderförmig und weist in einer insbesondere mit einer Verstärkungsplatte 13 versehenen Wand eine Öffnung 3 auf, die innerhalb eines dicht verschließbaren Stutzens 2 oder Behälterhalses vorgesehen ist. Wie Fig. 1 zeigt, erstreckt sich die Verstärkungsplatte 13 über einen großen Teil der Fläche der Wand und umgreift mit Seitenstegen 14 zwei gegenüberliegende Kanten des Behälters 1. Details über einen derartigen Behälter 1 und dessen Herstellung sind der einleitend genannten WO 2008/089500 zu entnehmen.

Der Behälter 1 ist insbesondere zur Aufnahme von flüssigen Produkten, wie Desinfektionsmittel, Shampoo, Seife oder dergleichen vorgesehen, und wird, wie Fig. 19 oder 25 zeigt, Kopf stehend in einen Spender 20 eingesetzt, sodass die mit der Verstärkungsplatte 13 und dem Stutzen 2 versehene Wand die Standseite bzw. den Behälterboden bildet.

Der Stutzen 2 trägt, wie in Fig. 2 im Detail gezeigt, ein Führungselement 4, das in Form von in Verlängerung seiner Stirnfläche beidseitig abstehenden Stegen 5 ausgebildet ist, und einen aus der Stirnfläche geringfügig vorstehenden Dichtungsring 7. Als Verschluss 10 dient ein etwa klammer- bzw. C-förmiger Körper, der von der Seite aufgeschoben wird, wobei er die Stege 5 mit Führungselementen 11 hintergreift.

Die Ausbildung einer die Führungselemente 4, 11 umfassenden Schiebeführung am Stutzen 2 vereinfacht das Einsetzen des Behälters 1 in den Spender 20, von dem in den weiteren Figuren 3, 4, 6 bis 10, und 12 bis 16 jeweils nur das einzige hierfür wesentliche Element, nämlich die Behälteraufnahme 40 an der Abdeckplatte 21 des Unterteils gezeigt ist. Diese weist eine Öffnung 46 auf, die beim eingesetzten und durch den Dichtungsring 7 gedichteten Behälter 1 mit dem Stutzen 2 und der Öffnung 3 des Behälters 1 fluchtet (Fig. 4, 8, 14). Wie aus der Darstellung in Fig. 3 ersichtlich, ist die Behälteraufnahme 40 an der Abdeckplatte 21 hinsichtlich der Führungselemente baugleich wie der Verschluss 10 und kann daher mit ihren Führungselementen 41 ebenfalls die Stege 5 des Stutzens 2 hintergreifen, wenn der Behälter 1 in die Behälteraufnahme 40 eingeschoben wird. Dies ist in Fig. 6 angedeutet, in der die Kontur des Verschlusses 10 in strichlierten Linien gezeigt ist. Der Behälter 1 wird also mit dem Verschluss 10 an der Behälteraufnahme 40 vor den Führungselementen 41 angesetzt und dann über die Anschrägung 45 in Richtung des Pfeiles A eingeschoben, wobei der Verschluss 10 frei wird, der an der Ansatzstelle liegen bleibt, wie in Fig. 7 gezeigt ist.

Um nun sicher zu stellen, dass in den Spender nur geeignete Behälter bzw. Behälter mit geeigneten Inhalten eingesetzt werden können, ist eine Codierung vorgesehen, das heißt, der Behälter und die Behälteraufnahme müssen mit ineinander passenden Elementen versehen sein. Insbesondere ist daher an der Behälteraufnahme 40 zumindest ein Vorsprung 42 und am oder im Stutzen 2 jedes passenden Behälters 1 zumindest eine entsprechende Freistellung 6, 6' (Fig. 5, 11, 17) vorgesehen, die sich jeweils in Schieberichtung (Pfeil A) des Behälters 1 erstrecken. Ist der richtige Behälter eingesetzt, so fluchten, wie aus den Fig. 4, 8, 14 deutlich erkennbar ist, die Öffnungen 3 und 46. Die Einschubtiefe ist durch die Tiefe der von Freistellung 6 und die Länge des Vorsprung 42 sowie durch einen Quersteg 44 an der Behälteraufnahme 40 begrenzt. Fig. 5 zeigt den oberen Bereich eines Behälters 1 mit einem Stutzen 2, in dem eine mittige Freistellung 6 vorgesehen ist, in die der in Fig. 6 gezeigte mittige Vorsprung 42 eingreift. Die Querschnitte und Längen in der Freistellung 6 und des Vorsprungs 42 sind gleich. Im Schnitt nach Fig. 8 ist die eingeschobene Position gut ersichtlich, in der die Öffnungen 5 und 46 fluchten. Die Ausbildung einer einzigen mittigen Freistellung 6 ist von Vorteil, wenn nur eine Einbaustellung des Behälters 1 gewünscht ist. Soll der Behälter 1 auch um 180° verdreht eingesetzt werden können, so ist eine zweite mittige Freistellung 6' im Stutzen 2 ausgebildet, die zur ersten um 180° verdreht, also diametral gegenüber liegt, wie in Fig. 7 und 9 gezeigt ist. Im Querschnitt weist der Stutzen 2 somit eine H-Form auf. Der Vorsprung 42 hat ebenso wie jede Freistellung 6, 6' in dieser Ausführung eine Querschnittsfläche, die aus einem Rechteck mit anschließendem Dreieck zusammen gesetzt ist. Falls trotz zweier einander gegenüberliegender Freistellungen 6, 6' nur eine Einbaulage des Behälters 1 im Spender erlaubt sein soll, kann der hierfür passende Verschluss 10 einen in die zweite Freistellung 6' passenden Vorsprung aufweisen, sodass der Verschluss 10 nur nach dieser Seite geöffnet werden kann.

Fig. 11 zeigt den oberen Bereich einer zweiten Ausführungsform eines Behälters 1. In dieser Variante ist die Freistellung 6 nicht mittig sondern seitlich ausgebildet, und es fehlt somit ein Eckbereich des Stutzens 2. Auch hier ist vorzugsweise eine zweite Freistellung 6' um 180° verdreht angeordnet, wie aus Fig. 13 ersichtlich ist.

Fig. 12 zeigt die zugehörige Behälteraufnahme 40, in der der Vorsprung 42 ebenfalls außermittig im Eckbereich ausgebildet ist. Die Freistellung 6 und der Vorsprung 42 weisen in dieser Ausführung eine trapezförmige Ouerschnittsfläche auf. Fig. 13 zeigt einen horizontalen Schnitt durch den Stutzen 2 des in die Behälteraufnahme eingesetzten Behälters 1, wobei dank der Freistellung 6 der Stutzen 2 bis zum Anschlag 44 eingeschoben worden ist, sodass die Öffnungen 3, 46 fluchten. Dies ist wiederum im Schnitt der Fig. 14 ersichtlich.

Das Einsetzen eines falschen, herkömmlichen Behälters entsprechend den Fig. 9, 15 ohne Freistellung ist praktisch ausgeschlossen, da er, wie die Figuren 10 und 16 zeigen, zwar über eine kurze Strecke eingeschoben werden kann, die Öffnungen 3 und 46 aber so versetzt sind, dass kein Durchfluss erreicht wird.

In den beiden in Fig. 5 und 11 gezeigten Ausführungen sind die Freistellungen 6, 6' am Stutzen 2 unterhalb der Stege 5 der Schiebeführung vorgesehen, die sich somit über die gesamte Tiefe bzw. Länge erstrecken. In der in Fig. 17 gezeigten Ausführung erstreckt sich die Freistellung 6 über die gesamte Höhe des Stutzens 2, sodass einer der beiden Stege 5 verkürzt ist. Da mehr als die Hälfte des Steges verbleibt, ist weder der dichte Sitz des Verschlusses 10 auf dem Stutzen 2 noch der Sitz des Stutzens 2 in der Behälteraufnahme 40 beeinträchtigt.

Wie Fig. 18 zeigt, ist es auch denkbar, die Freistellung 6 durch Ausbrechen zumindest einer Lasche 9 zu erzeugen, die über Sollbruchlinien 8 am Stutzen 2 gehalten ist.

Um bei der Herstellung des Spenders die unterschiedlichen Codierungsmöglichkeiten erst später festlegen zu können, sind der Vorsprung 42, die Führungselemente 41 und der Quersteg 44 vorteilhaft an einem Einsatzstück 43 vorgesehen, das in Anpassung an die mit diesem Spender zu benützenden Behälter in der Abdeckplatte 21 des Unterteils des Behälters 1 angeordnet werden kann.

Die vorstehend beschriebenen Ausführungsbeispiele bieten vor allem Schutz gegen das Einsetzen von gewöhnlichen Behältern fremder Hersteller, da durch den Vorsprung in der Behälteraufnahme Ausnehmungen und Freistellungen am Behälter erforderlich sind, die nach Möglichkeit nachträglich nicht ausgebildet werden können.

Die Umkehrung der Elemente, nämlich eine Freistellung bzw. ein Rücksprung in der Behälteraufnahme und ein entsprechender Vorsprung am Stutzen, stellt ebenfalls eine Codierung bei einem Schiebeverschluss dar. Eine derartige Ausführung ist vor allem erwünscht, wenn nur eine Verwechslung von insbesondere nicht zu vermischenden Produkten desselben Herstellers ausgeschlossen werden soll, da ein herkömmlicher Behälter ohne Vorsprung ebenfalls in die Behälteraufnahme passt. Eine derartige Ausführung ist in den Figuren nicht gezeigt. Vielmehr zeigen die Fig. 20 bis 22 eine Mischform, in der sowohl am Behälter 1 als auch an der Behälteraufnahme 40 Vorsprünge und Freistellungen vorgesehen sind.

Der Behälter 1 (in Fig. 22 angedeutet) weist wiederum eine Verstärkungsplatte 13 auf, die mit den gegenüberliegenden Stegen 14 zwei Behälterkanten umgreift. Jeder Steg 14 weist zwischen ein und sechs Löcher auf, die dem Behälter 1 zugehörende Freistellungen 6 bilden, in die beim Einschieben des Behälters 1 in die Behälteraufnahme 40 bzw. deren Einsatzstück 43 zwischen ein und sechs Vorsprünge 42 eintreten können.

Daraus lässt sich nach den Regeln der Kombinatorik eine größere Anzahl von Möglichkeiten ableiten, von denen dann jede einem bestimmten Produkt zugeordnet wird. Fig. 20 zeigt beispielsweise zwei derartige Vorsprünge 42.

Fig. 20 bis 22 zeigen weiters auch Vorsprünge 12 in Form von Stegen, die von Stutzen 2 in Schieberichtung (Pfeil A) abstehen und in eine entsprechende Ausrichtung oder Freistellung 6, bzw. einen entsprechenden Rücksprung an der Behälteraufnahme 40 eindringen, wenn der Behälter 1 eingesetzt wird. Zusätzlich sind an der Verstärkungsplatte 13 Stege 15 angeordnet, die sich in Schieberichtung etwa über die zweite Hälfte des Schiebeweges erstrecken, bis sie an dem in Fig. 21 und 22 erkennbaren Vorsprung des Einsatzstückes 43 in Form eines Anschlages 47 anstoßen. In dieser Endstellung liegt der Stutzen 2 am Quersteg 44 an, der Vorsprung 12 ist in die Freistellung 6 eingetreten und die Öffnung 3 fluchtet mit der in diesen Figuren nicht gezeigten Öffnung 46 der Behälteraufnahme 40. Der Anschlag 47 ist nur an der in der Zeichnung linken Seite ausgebildet und der an der rechten Seite des Stutzens 2 vorgesehene zweite Steg 15 behindert den Einschub nicht, da an dieser Seite ein Anschlag 47 fehlt und somit dort ebenfalls eine Freistellung gegeben ist. Eine Behälteraufnahme 40 mit einem in den Fig. 20 bis 22 gezeigten Einsatzstück 43 verhindert das Einsetzen herkömmlicher Behälter nur durch die Vorsprünge 42 und Freistellung 6 im Bereich der hochstehenden Stege 14, da keine Vorsprünge vorgesehen sind, die Freistellungen am oder im Stutzen 2 erfordern. Anschläge 47 am Einsatzstück 43 oder an der Behälteraufnahme 40 selbst sowie Stege 12 oder 15 am Stutzen 2 und an der Verstärkungsplatte 13 dienen hauptsächlich der Zuordnung bestimmter Produkte zu bestimmten Spendern.

Fig. 23 zeigt eine zweite Ausführung eines Behälters 1 in Schrägansicht, auf dessen Stutzen 2 ein Verschluss 10 aufgeschoben ist, der mit einer Codierung versehen ist. Der in den Fig. 23 bis 34 in mehreren Ausführungen dargestellte Verschluss 10 umfasst, gleich wie in den Ausführungen nach Fig. 1 bis 22, einen etwa C-förmigen Körper mit Stegen 11, die Stege 5 am Stutzen 2 hintergreifen, und weist eine zur Ebene der Behälteröffnung 3 parallele Oberseite 19, zwei in Schieberichtung (Pfeil A) des Behälters 1 liegende Seitenflächen 17 und zwei senkrecht dazu liegende Seitenflächen 18 auf.

In Fig. 23 bis 30 sind Verschlüsse 10 dargestellt, die in zumindest einer der beiden Seitenflächen 17 eine als Codierung dienende Ausnehmung 16 in Form einer Nut aufweisen. Die Nut 16 verläuft in der Fig. 23 bis 29 senkrecht zur Ebene der Behälteröffnung 3 und in Fig. 30 schräg nach vorne. Wie aus Fig. 24 ersichtlich, entspricht die Tiefe der Nut bevorzugt der Wanddicke, sodass der Steg 5 des Stutzens 2 frei liegt, oder nicht ausgeschnitten ist. Als Gegenelemente zur Ausnehmung 16 sind entsprechende Vorsprünge 24 in Form von Nasen bzw. Stegen am Spender unmittelbar vor der Behälteraufnahme 40. Wie aus Fig. 25 ersichtlich, ist der Bereich der Abdeckung 21 des Unterteils des Spenders 20 mit einer Vertiefung versehen, in die zwei Vorsprünge 24 ragen. Ein Behälter 1 gemäß Fig. 23 kann nun entweder horizontal von der Seite (Fig. 27), vertikal von oben (Fig. 28, 29) oder schräg von oben (Fig. 30) in die Position vor der Behälteraufnahme 40 eingeführt werden. Dies bedeutet einen zumindest annähernd oder genau L-förmigen Weg, der durch die beiden Pfeile B und A angezeigt ist.

In Fig. 27 liegt der L-förmige Weg parallel zur Ebene der Behälteröffnung 3 sowie zur Ebene der Öffnung 46 der Behälteraufnahme 40 und der in Fig. 27 gezeigte Verschluss 10 - der Behälter ist der Übersichtlichkeit halber nicht gezeigt - gelangt auf dem ersten, dem Pfeil B entsprechenden Wegabschnitt in den ein Depot 23 bildenden Raum vor der Behälteraufnahme 40, wobei der Vorsprung 24 in die Ausnehmung 16 eintritt, wenn die beiden Codierelemente übereinstimmen. Das Depot 23 ist um die Dicke der Oberseite des Verschlusses 10 tiefer als die Behälteraufnahme 40, sodass der Behälter in Richtung des Pfeils A weiterverschoben werden kann, wobei der Verschluss 10 im Depot 23 liegen bleibt, und das im Behälter 1 enthaltene Medium durch die Öffnung 3 und 46 in den Unterteil des Spenders 20 abfließen kann.

Das Depot 23 ist durch Stege 22 begrenzt, sodass es den Verschluss 10 formschlüssig aufnimmt. Dadurch schiebt sich der Behälter 1 bei der Entnahme gegen die Schieberichtung (Pfeil A) wieder auf den Verschluss 10 auf, und wird dann wieder verschlossen gegen den Pfeil B aus dem Spender entfernt. Der Behälter 1 kann daher auch noch teilgefüllt getauscht werden, ohne dass eine Teilmenge verloren geht.

Gemäß Fig. 28 werden die verschlossenen Behälter vertikal von oben abgesenkt (Pfeil B) und der Verschluss 10 liegt wieder im Depot 23, wie in Fig. 29 gezeigt ist, und der Behälter kann dann in die Behälteraufnahme 40 eingeschoben werden (Pfeil A).

Fig. 30 zeigt die schräge Anordnung der Codierelemente 16 und 24, und damit auch die schräge Einsetzrichtung (Pfeil B) in das Depot 23. Der zweite Teil des Weges ist wiederum durch den Pfeil A in die Behälteraufnahme 40 angezeigt.

Fig. 27, 28 und 30 zeigen jeweils in Schrägansicht den unteren Teil eines Spenders 20 mit der Abdeckplatte 21, an der die Behälteraufnahme 40, und ein Einsatzstück 43 entsprechend Fig. 20 bis 22 vorgesehen ist. Unterschiedlich ist nur der über die Breite durchgehende Quersteg 44, sodass der hier einzusetzende Behälter ohne Vorsprünge ausgebildet ist. Ebenso fehlt im Vergleich zur Ausführung nach Fig. 20 bis 22 der Anschlag 47.

Fig. 31 und 32 zeigen einen Verschluss 10, an dem Ausnehmungen 16 in den schmalen Seitenflächen 18 vorgesehen sind, wobei Ausnehmungen gegebenenfalls auch in den Seitenflächen gemäß Fig. 23 möglich sind.

Der in Fig. 31 und 32 gezeigte Verschluss 10 kann nur von oben in das Depot 23 eingeführt werden, sodass das Einsetzen von der Seite entsprechend Fig. 27 entfällt. Die beiden anderen in Fig. 28 und 30 gezeigten Möglichkeiten sind auch mit dem Verschluss 10 der Fig. 31 ausführbar: Der verschlossene Behälter wird zwischen die von der Abdeckplatte 21 hochstehende Begrenzungsstege 22 in das Depot 23 eingesetzt, an das die Behälteraufnahme 40 angrenzt, wobei die Vorsprünge 24 in die Ausnehmungen 16 eintreten. (Fig. 32) Nun wird der Behälter in die Behälteraufnahme 40 weitergeschoben, wobei der Verschluss 10 im Depot 23 liegen bleibt. Ist der Behälter 1 leer oder noch teilgefüllt zu tauschen, so wird er wieder zurück in das Depot 23 verschoben, wobei sich der in diese Richtung durch den Begrenzungssteg 22 gesperrte Verschluss 10 wieder auf den Stutzen 2 aufschiebt und den Behälter dichtend verschließt. In weiterer Folge wird der verschlossene Behälter entnommen.

Auch in dieser Ausführung sind im Bereich des Depots 23 für den Verschluss 10 mehrere Möglichkeiten für eine Codierung durch eine Variation der Vorsprünge 24 gegeben. Die Vorsprünge 24 stehen vom Rand der Behälteraufnahme 40 ab und greifen in die Ausnehmung 16 an der Seitenfläche 18 des Verschlusses 10 ein. Der Verschluss 10 verbleibt wiederum im Depot 23, wenn der Behälter 1 in die Behälteraufnahme 40 eingeschoben wird.

Die Fig. 33 bis 36 zeigen Codierelemente an der Oberseite 19 des Verschlusses 10, wobei gemäß Fig. 33 die Ausnehmungen 16 die Form von zylindrischen Vertiefungen, gegebenenfalls auch Löchern, und gemäß Fig. 35 die Form von zylindrischen Vorsprüngen 26 aufweisen. Die entsprechenden Gegenstücke sind in der Bodenfläche des Depots 23 vorgesehen, das heißt nach Fig. 34 stehen dort die strichliert gezeigten Vorsprünge 28 in Form von zylindrischen Noppen oder dergleichen hoch, und in Fig. 36 sind Vertiefungen 25 beispielsweise zylindrische Sacklöcher in der Abdeckung 21 ausgebildet.

In das Depot 23 ragende Vorsprünge 24, 27, 28 (Stege. Nasen, Noppen, etc.) erlauben zur Erläuterung der Manipulationssicherheit Löcher in der Abdeckplatte 21, die durch die Vorsprünge 24, 27, 28 überdeckt sind. Werden diese Vorsprünge des Depots 23 entfernt, um etwa Behälter 1 gemäß Fig. 1 ohne Ausnehmung 16 im Verschluss 10 einsetzen zu können, so liegen diese Löcher frei.

Bevorzugt ist beim Spender 20 unterhalb der Abdeckung 21 ein Raum (insbesondere ein Zwischenbehälter, eine Pumpenkammer oder dergleichen) vorgesehen, in den die Flüssigkeit aus dem in die Behälteraufnahme 40 eingesetzten Behälter 1 (Fig. 19) ausfließt und der durch das Entfernen des Vorsprungs 24 undicht wird.

In den Fig. 29 und 32 ist der Verschluss 10 jeweils parallel zur Ebene der Behälteröffnung 3 geschnitten, wodurch der Eingriff der Vorsprünge 24 in die Ausnehmung 16 besser ersichtlich ist. Die Schnittebene verläuft direkt unterhalb der Stege 11 des Verschlusses 10.

Die Schnittebenen in Fig. 34 und 36 sind in derselben Position, wobei in Fig. 36 der Verschluss 10 nicht gezeigt ist.

In Fig. 28 und 30 sind die in das Depot 23 ragenden Vorsprünge 24 horizontal unterteilt, wodurch am Boden des Depots 23 ein zweiter Vorsprung 27 verbleibt, der wie oben erwähnt ein Loch in der Abdeckung frei legt, wenn er entfernt wird.

## Patentansprüche

1. Behälter mit einer an einem Stutzen (2) vorgesehenen Öffnung (3) und mit einem durch Verschieben des Behälters in eine Schieberichtung (Pfeil A) entfembaren Verschluss (10), wobei am Stutzen (2) zumindest ein Führungselement (4) vorgesehen ist, an bzw. in dem der Verschluss (10) relativ zum Behälter (1) verschiebbar ist, **dadurch gekennzeichnet, dass** an der mit dem Stutzen (2) versehenen Seite des Behälters zumindest ein in Schieberichtung (Pfeil A) nach vorne ragender Vorsprung (12) zum Eingriff in einen an einer Behälteraufnahme (40) ausgebildeten Rücksprung und/oder zumindest eine nach vorne offene Freistellung (6) zum Eingriff eines an einer Behälteraufnahme (40) ausgebildeten Vorsprungs (42) ausgebildet ist

2. Behälter nach Anspruch 1, **dadurch gekennzeichnet, dass** zumindest ein Vorsprung (12) und/oder zumindest eine Freistellung (6) am Stutzen (2) vorgesehen sind.

3. Behälter nach Anspruch 2, dessen Stutzen (2) als Führungselemente (4) für den Verschluss (10) beidseitig abstehende Stege (5) aufweist, **dadurch gekennzeichnet, dass** einer der beiden Stege (5) unter Ausbildung einer Freistellung (6) kürzer als der Verschluss (10) ist.

4. Behälter nach einem der Ansprüche 1 bis 3, **dadurch gekennzeichnet, dass** eine über eine Sollbruchstelle (8) hängende Lasche (9) zur Bildung einer Freistellung (6) ausbrechbar angeordnet ist.

5. Behälter nach einem der Ansprüche 1 bis 4, **dadurch gekennzeichnet, dass** die Freistellung (6) vom Verschluss (10) überdeckt ist.

6. Behälter nach Anspruch 2, dessen Stutzen (2) als Führungselemente (4) für den Verschluss (10) beidseitig abstehende Stege (5) aufweist, **dadurch gekennzeichnet, dass** einer der beiden Stege (5) unter Ausbildung eines nach vorne ragenden Vorsprungs länger als der Verschluss (10) ist.

7. Behälter nach einem der Ansprüche 1 bis 6, **dadurch gekennzeichnet, dass** am Stutzen (2) zwei um 180° verdrehte Vorsprünge und/oder Freistellungen (6, 6') vorgesehen sind.

8. Behälter nach einem der Ansprüche 1 bis 7, **dadurch gekennzeichnet, dass** zumindest ein Vorsprung (12) und/oder zumindest eine Freistellung (6) an zumindest einem hochstehenden Steg (14) einer den Stutzen (2) tragenden U-förmigen Verstärkungsplatte (13) des Behälters vorgesehen sind, die den Behälter an gegenüberliegenden Kanten umgreift.

9. Behälter nach Anspruch 8, **dadurch gekennzeichnet, dass** sich der Steg (14) senkrecht zur Schieberichtung (Pfeil A) erstreckt und die zumindest eine Freistellung (6) als Loch ausgebildet ist.

10. Spendesystem für ein fließfähiges Produkt, mit mindestens einem mit einer Behälteraufnahme (40) versehenen Spender (20) und mit mindestens einem das fließfähige Produkt enthaltenden Behälter (1) nach einem der Ansprüche 1 bis 9, der einen durch Verschieben des Behälters (1) entfernbaren Verschluss (10) aufweist und in der Behälteraufnahme (40) nach Abnahme des Verschlusses (10) kopfstehend gehalten ist, wobei am Verschluss (10) und an der Behälteraufnahme (40) gleichartige Führungselemente (11, 41) vorgesehen sind, die einander beim Einsetzen des verschlossenen Behälters ergänzen bzw. verlängern, **dadurch gekennzeichnet, dass** an der Behälteraufnahme (40) ein jeweils zum Vorsprung (12) oder zur Freistellung (6) an der mit dem Stutzen (2) versehenen Seite des Behälters (1) passender Rücksprung oder Vorsprung (42) ausgebildet ist.

11. Spendesystem nach Anspruch 10, **dadurch gekennzeichnet, dass** die Führungselemente (41), der Rücksprung und/oder der Vorsprung (42) der Behälteraufnahme (40) an einem tauschbaren Einsatzstück (43) vorgesehen sind, das in einer Abdeckplatte (21) des Unterteiles des Spenders (20) gehalten ist.

12. Spendesystem nach Anspruch 10, **dadurch gekennzeichnet, dass** für das Einsetzen des Behälters in den Spender ein im Wesentlichen L-förmiger Weg festgelegt ist, dessen erster Wegabschnitt (Pfeil B) sich senkrecht zur Schieberichtung (Pfeil A) erstreckt.

13. Spendesystem nach Anspruch 12, **dadurch gekennzeichnet, dass** der erste Wegabschnitt (Pfeil B) horizontal verläuft (Fig. 27).

14. Spendesystem nach Anspruch 12, **dadurch gekennzeichnet, dass** der erste Wegabschnitt (Pfeil B) vertikal verläuft (Fig. 28).

15. Spendesystem nach Anspruch 14, **dadurch gekennzeichnet, dass** am Ende des ersten Wegabschnittes (Pfeil B) eine mit der Behälteraufnahme (40) Vertiefung in der Abdeckplatte (21) als Depot (23) für den Verschluss (10) vorgesehen ist.

## Claims

1. A container having an opening (3) provided on a connection (2) and a closure (10) removable by displacement of the container in a slide direction (arrow A), wherein provided on the connection (2) is at least one guide element (4), at or in which the closure (10) is slidable relative to the container (1), **characterised in that** provided at the side of the container that is provided with the connection (2) is at least one projection (12) projecting forwardly in the slide direction (arrow A) for engaging a recess formed on a container mounting (40) and/or at least one forwardly open socket (6) for engaging a projection (42) formed on a container mounting (40).

2. A container as set forth in claim 1 **characterised in that** there is provided at least one projection (12) and/or at least one socket (6) on the connection (2).

3. A container as set forth in claim 2 whose connection (2) has limbs (5) projecting at both sides as guide elements (4) for the closure (10), **characterised in that** one of the two limbs (5) is shorter than the closure (10), providing a socket (6).

4. A container as set forth in one of claims 1 through 3 **characterised in that** a tab (9) which is attached by way of an intended breaking location (8) is arranged so that it can be broken off to form a socket (6).

5. A container as set forth in one of claims 1 through 4 **characterised in that** the socket (6) is covered over by the closure (10).

6. A container as set forth in claim 2 whose connection (2) has limbs (5) projecting at both sides as guide elements (4) for the closure (10), **characterised in that** one of the two limbs (5) is longer than the closure (10), providing a forwardly protruding projection.

7. A container as set forth in one of claims 1 through 6 **characterised in that** provided on the connection (2) are two recesses (6, 6') and/or projections turned through 180°.

8. A container as set forth in one of claims 1 through 7 **characterised in that** there are provided at least one projection (12) and/or at least one socket (6) at at least one upstanding limb (14) of a U-shaped reinforcing plate (13) of the container, that carries the connection (2) and embraces the container at oppositely disposed edges.

9. A container as set forth in claim 8 **characterised in that** the limb (14) extends perpendicularly to the slide direction (arrow A) and the at least one socket (6) is in the form of a hole.

10. A dispensing system for a flowable product comprising at least one dispenser (20) provided with a container mounting (40) and at least one container (1) containing the flowable product as set forth in one of claims 1 through 9, which has a closure (10) removable by displacement of the container (1) and is held upside down in the container mounting (40) after removal of the closure (10), wherein provided on the closure (10) and on the container mounting (40) are similar guide elements (11, 41) which supplement each other or prolong each other upon insertion of the closed container, **characterised in that** provided on the container mounting (40) is a recess or projection (42) respectively corresponding to the projection (12) or to the socket (6) at the side of the container (1), that is provided with the connection (2).

11. A dispensing system as set forth in claim 10 **characterised in that** the guide elements (41), the recess and/or the projection (42) of the container mounting (40) are provided on an exchangeable insert portion (43) which is held in a cover plate (21) of the lower portion of the dispenser (20).

12. A dispensing system as set forth in claim 10 **characterised in that** a substantially L-shaped path is defined for insertion of the container into the dispenser, the first path portion (arrow B) of said L-shaped path extending perpendicularly to the slide direction (arrow A).

13. A dispensing system as set forth in claim 12 **characterised in that** the first path portion (arrow B) extends horizontally (Figure 27).

14. A dispensing system as set forth in claim 12 **characterised in that** the first path portion (arrow B) extends vertically (Figure 28).

15. A dispensing system as set forth in claim 14 **characterised in that** provided at the end of the first path portion (arrow B) is a depression with the container mounting (40) in the cover plate (21) as a deposit means (23) for the closure (10).

## Revendications

1. Contenant avec une ouverture (3) prévue sur une tubulure (2) et avec une fermeture (10) pouvant être retirée par déplacement du contenant dans une direction de déplacement (flèche A), dans lequel au moins un élément de guidage (4), sur ou dans lequel la fermeture (10) peut être déplacée par rapport au contenant (1), est prévu sur la tubulure (2), **caractérisé en ce qu'**au moins une partie saillante (12) faisant saillie vers l'avant dans la direction de déplacement (flèche A) à insérer dans un renfoncement réalisé sur un logement de contenant (40) et/ou au moins un évidement (6) ouvert vers l'avant pour l'insertion d'une partie saillante (42) réalisée sur un logement de contenant (40) est réalisé(e) sur la face du contenant pourvue de la tubulure (2).

2. Contenant selon la revendication 1, **caractérisé en ce qu'**au moins une partie saillante (12) et/ou au moins un évidement (6) sont prévus sur la tubulure (2).

3. Contenant selon la revendication 2, dont la tubulure (2) présente en tant qu'éléments de guidage (4) pour la fermeture (10) des éléments jointifs (5) faisant saillie des deux côtés, **caractérisé en ce qu'**un des deux éléments jointifs (5) avec réalisation d'un évidement (6) est plus court que la fermeture (10).

4. Contenant selon l'une quelconque des revendications 1 à 3, **caractérisé en ce qu'**une languette (9) suspendue par l'intermédiaire d'un point de rupture (8) est disposée de manière à pouvoir être arrachée pour la formation d'un évidement (6).

5. Contenant selon l'une quelconque des revendications 1 à 4, **caractérisé en ce que** l'évidement (6) est recouvert par la fermeture (10).

6. Contenant selon la revendication 2, dont la tubulure (2) présente en tant qu'éléments de guidage (4) pour la fermeture (10) des éléments jointifs (5) faisant saillie des deux côtés, **caractérisé en ce qu'**un des deux éléments jointifs (5) avec réalisation d'une partie saillante faisant saillie vers l'avant est plus long que la fermeture (10).

7. Contenant selon l'une quelconque des revendications 1 à 6, **caractérisé en ce que** deux parties saillantes et/ou évidements (6, 6') amenés en rotation de 180° sont prévus sur la tubulure (2).

8. Contenant selon l'une quelconque des revendications 1 à 7, **caractérisé en ce qu'**au moins une partie saillante (12) et/ou au moins un évidement (6) sont prévus sur au moins un élément jointif (14) vertical d'une plaque de renforcement (13) en forme de U portant la tubulure (2) du contenant, qui entoure le contenant sur des bords opposés.

9. Contenant selon la revendication 8, **caractérisé en ce que** l'élément jointif (14) s'étend perpendiculairement à la direction de déplacement (flèche A) et le au moins un évidement (6) est réalisé sous la forme d'un trou.

10. Système de distribution pour un produit coulant, avec au moins un distributeur (20) pourvu d'un logement de contenant (40) et avec au moins un contenant (1) selon l'une quelconque des revendications 1 à 9 contenant le produit coulant, qui présente une fermeture (10) pouvant être retirée par déplacement du contenant (1) et est retenue la tête en bas dans le logement de contenant (40) après retrait de la fermeture (10), dans lequel des éléments de guidage (11, 41) de même nature, qui se complètent ou se prolongent mutuellement lors de l'insertion du contenant fermé, sont prévus sur la fermeture (10) et sur le logement de contenant (40), **caractérisé en ce qu'**un renfoncement ou une partie saillante (42) respectivement adapté(e) à la partie saillante (12) ou à l'évidement (6) sur la face du contenant (1) pourvue de la tubulure (2) est réalisé(e) sur le logement de contenant (40).

11. Système de distribution selon la revendication 10, **caractérisé en ce que** les éléments de guidage (41), le renfoncement et/ou la partie saillante (42) du logement de contenant (40) sont prévus sur une pièce d'insertion (43) interchangeable, qui est retenue dans une plaque de recouvrement (21) de la partie inférieure du distributeur (20).

12. Système de distribution selon la revendication 10, **caractérisé en ce que** pour l'insertion du contenant dans le distributeur une voie sensiblement en forme de L est définie, dont la première partie de voie (flèche B) s'étend perpendiculairement à la direction de déplacement (flèche A).

13. Système de distribution selon la revendication 12, **caractérisé en ce que** la première partie de voie (flèche B) s'étend horizontalement (fig. 27).

14. Système de distribution selon la revendication 12, **caractérisé en ce que** la première partie de voie (flèche B) s'étend verticalement (fig. 28).

15. Système de distribution selon la revendication 14, **caractérisé en ce qu'**un creux avec le logement de contenant (40) dans la plaque de recouvrement (21) en tant que dépôt (23) pour la fermeture (10) est prévu sur l'extrémité de la première partie de voie (flèche B).
